# FASCICULE DE BREVET EUROPEEN

(11) **EP 0 380 890 B1**
(45) Date de publication et mention de la délivrance du brevet: **08.05.1996**
(21) Numéro de dépôt: 89400305.2
(22) Date de dépôt: 03.02.1989
(51) Int. Cl.: B66F 3/12, B66F 3/22

(54) **Cric de levage perfectionné à double parallélogramme**
Wagenheber mit doppelter Hebeschere
Double scissor type lifting jack

(43) Date de publication de la demande: 08.08.1990
(73) Titulaire: ETABLISSEMENTS LANGLOIS et PETER Société Anonyme, F-93000 Bobigny (FR)
(72) Inventeur: Hugot, Bernard, F-77400 Lagny sur Marne (FR)
(74) Mandataire: Gayraud, René

(56) Documents cités:
- FR-A- 973 947
- US-A- 3 317 187
- US-A- 3 614 065
- US-A- 3 684 243
- US-A- 4 586 696

## Description

La présente invention a pour objet un cric perfectionné à double parallélogramme en particulier pour véhicules automobiles.

Actuellement, tous les véhicules automobiles sont dotés d'un cric de levage nécessaire, en cas de besoin, au remplacement d'une roue.

Ce cric est généralement disposé suivant les constructeurs en divers endroits du véhicule : soit à l'avant du véhicule, à côté ou au-dessus du moteur, soit dans le coffre, ou à l'intérieur de la jante de la roue de secours.

Un cric à parallélogramme classique est défini, d'une part par son point bas et son point haut et, d'autre part, par la charge pouvant être appliquée sur sa tête de levage. Pour répondre aux normes imposées par les constructeurs, de tels crics présentent, une fois repliés, un encombrement important, les rendant difficiles à loger sur les véhicules où la place est réduite. La plupart des crics de levage d'encombrement réduit pouvant se loger dans la jante d'une roue de secours, actuellement commercialisés, comportent des bras dissymétriques imposant l'adjonction d'un axe de pivotement permettant à la tête de levage de suivre le mouvement du véhicule et de conserver son horizontalité lors du levage de celui-ci.

De tels crics ont été décrits notamment dans les brevets US 3684243 (A.E. ANDERSEN-VIE) et 4586 696 (L.W. MUGFORD). Ces réalisations permettent d'avoir une hauteur de levage importante, pour un faible encombrement une fois le cric replié.

Toutefois, la vis de commande de ces crics se trouvant en partie basse, ils sont difficiles à inscrire dans le cercle formé par la jante de la roue de secours dans laquelle ils sont destinés à être disposés.

Le brevet FR-973947 (ROUSSEAU) décrit un cric comportant une colonne extensible formée de bras multiples portant à sa partie supérieure une tête de levage, ladite colonne étant montée sur un socle constitué par une plaque munie d'oreilles, l'ensemble étant commandé au moyen d'une vis engagée dans deux écrous montés aux sommets du second des bras multiples. Cette réalisation présente deux inconvénients : d'abord la configuration du socle ne permet pas au cric un mouvement de basculement lors de la montée de celui-ci; ensuite comme dans toutes les réalisations susmentionnées lors de la levée du véhicule les frottements de la vis de commande dans ses tourillons sont importants, nécessitant un effort important sur celle-ci. La solution consiste bien évidemment à enduire la vis de commande de grasse; cette solution si elle diminue les frottements, présente l'inconvénient d'être salissant pour l'utilisateur, la grasse débordant des filets de vis et des tourillons.

Le cric selon la présente invention remédie à ces inconvénients.

Le cric perfectionné à double parallélogramme selon l'invention est parfaitement symétrique par rapport à l'axe du socle assurant un déplacement de la tête de levage parallèle à la surface d'appui sur le sol. De plus, la charge reposant sur la tête du cric devant subir lors du levage une translation suivant l'axe longitudinal du véhicule, le socle du cric selon l'invention comporte une partie centrale plate et deux parties extérieures inclinées limitant la déformation des bras lors du dit déplacement transversal.

Par ailleurs, le cric perfectionné selon l'invention comporte un boîtier récupérateur de graisse disposé sur la vis de commande.

La présente invention sera mieux comprise à la lecture de la description qui suit, d'une de ses réalisations préférées et à l'examen des dessins annexés sur lesquels :
- La figure 1 est une vue de face et en coupe du cric selon l'invention en position haute.
- La figure 2 est une vue de côté du cric de la figure 1 en coupe partielle.
- La figure 3 est une vue du cric selon l'invention en position repliée.
- La figure 4 est une vue de dessus du cric replié de la figure 3.

Le cric de levage perfectionné à double parallélogramme selon l'invention représenté sur les figures 1 et 2 est composé d'un socle 1 sur lequel sont articulés deux bras inférieurs 2A et 2B autour de deux axes 6 et 7, à l'extrémité haute des dits bras intermédiaires 3A et 3B croisés et pivotant autour d'un axe central 10, lesdits bras intermédiaires 3A-3B recevant à leur partie haute articulés sur deux axes 11 et 12, deux bras supérieurs 4A et 4B, les bras supérieurs 4A et 4B portant une tête de levage 5 articulée sur leurs extrémités au moyen de deux axes 13 et 14, l'ensemble formant un double parallélogramme.

Les bras inférieurs 2A et 2B, intermédiaires 3A-3B et supérieurs 4A-4B sont réalisés en fer plat disposés par paires de chaque côté du socle 1 et maintenus en place au moyen d'entretoises 15 disposés sur les axes d'articulation 6-7, 8-9, 10, 13-14. L'ensemble est commandé par un dispositif de manoeuvre constitué d'une vis 16 dont l'une des extrémités comportent un entraîneur 17 de type connu, disposée à l'extrémité supérieure des vis 3A-3B.

La vis de manoeuvre 16 s'engage d'une part dans un tourillon fileté 18 monté sur l'axe 11 et d'autre part dans un autre tourillon lisse 19 monté sur l'axe 12. Entre les tourillons 18 et 19, une butée de vis 20 est sertie sur la vis sans fin 16. De manière classique, une butée à billes 21 est montée sur la vis 16 entre le tourillon 19 et l'entraîneur 17.

En outre, sur le tourillon fileté 18 est monté un boîtier 27 récupérateur de grasse que traverse la vis 16. Ce boîtier a une cavité 28 sensiblement égale au volume de graisse appliqué sur la vis 16 à l'état neuf.

Afin d'éviter tout mouvement intempestif, les bras inférieurs 2A-2B sont munis chacun à leurs extrémités articulées sur les axes 6 et 7 d'un secteur denté 22A respectivement 22B s'engrenant l'un sur l'autre. De même les bras supérieurs 4A et 4B sont munis à chacune de leurs extrémités articulées sur les axes 13 et 14 d'un secteur denté 23A respectivement 23B s'engrenant ensemble. Cette disposition empêche tout glissement. De plus, une cambrure permet l'imbrication des bras au point bas. La réduction des contacts entre les bras aux articulations est obtenue par des protubérances embouties autour des orifices de passage des axes favorisant ainsi la protection des surfaces 24.

Par ailleurs, pour permettre à l'ensemble d'avoir un mouvement de basculement lors du levage d'un véhicule, la base du socle 1 reposant sur le sol comporte une partie centrale plate 25 et deux parties externes inclinées 26 (figure 2 et 4).

En se reportant aux figures 3 et 4 montrant le cric selon l'invention replié vu de côté et de dessus, on voit que son encombrement est des plus réduits. Dans la pratique et à titre d'exemple, la demanderesse a réalisé un cric pouvant s'inscrire dans un cercle d'un diamètre de 280 mm pour un point haut maximum de 350 mm tout en respectant les normes de résistance imposées par la plupart des constructeurs automobiles.

## Revendications

1. Cric de levage perfectionné à double parallélogramme comportant deux bras inférieurs (2A-2B) articulés sur un socle (1) deux bras intermédiaires (3A-3B) articulés sur les bras précédents et deux bras supérieurs (4A-4B) articulés sur une tête de levage pour former deux parallélogrammes commandés au moyen d'une vis (16) disposée dans des tourillons (18-19) caractérisé en ce qu'il comporte un dispositif pour réduire les frottements sur ladite vis et un socle permettant l'inclinaison du cric lors de son déploiement.

2. Cric de levage perfectionné à double parallélogramme selon 1 caractérisé en ce que le dispositif de réduction des frottements est constitué d'un boîtier (27) récupérateur de grasse monté sur l'un des tourillons filetés (18) et traversé par la vis de commande (16), ledit boîtier pourvu d'une cavité (28) sensiblement égal au volume de graisse appliqué sur la vis (16) à l'état neuf.

3. Cric de levage perfectionné à double parallélogramme selon 1 caractérisé en ce que le socle (1) comporte une partie centrale plane (25) entourée de deux parties externes inclinées (26).

## Claims

1. Improved double parallelogram lifting jack comprising two lower arms (2A-2B)joined to a base (1), two intermediate arms (3A-3B) joined to the preceding arms and two upper arms (4A-4B) joined to a lifting head so as to form two parallelograms controlled by a screw (16) disposed in bearing necks (18-19), wherein it comprises a device to reduce the frictions on said screw and a base enabling the jack to be slanted when it is deployed.

2. Improved double parallelogram lifting jack according to claim 1, wherein the friction reduction device is formed of a box (27) for recovering grease mounted on one of the threaded bearing necks (18) and traversed by the control screw (16), said box being provided with a cavity (28) approximately equal to the volume of grease applied to the screw (16) in its manufactured state.

3. Improved double parallelogram lifting jack according to claim 1, wherein the base (1) comprises a flat central portion (25) surrounded by two outer slanted portions.

## Patentansprüche

1. Perfektionierter Wagenheber in Doppelscherenausführung mit zwei auf einem Sockel (1) schwenkbar angeordneten unteren Schenkeln (2A, 2B), zwei an den unteren Schenkeln schwenkbar angeordneten mittleren Schenkeln (3A, 3B) und zwei an dem Wagenheberkopf schwenkbar angeordneten oberen Schenkeln (4A, 4B), wodurch zwei Parallelogramme gebildet werden, die mit einer in den Zapfen (18, 19) angeordneten Schraubspindel (16) gesteuert werden, **dadurch gekennzeichnet, daß** er eine Vorrichtung zum Verringern der Reibung am Gewinde der Schraubspindel sowie einen Sockel besitzt, der eine Schrägneigung des Wagenhebers bei dessen Ausfahren ermöglicht.

2. Perfektionierter Wagenheber in Doppelscherenausführung nach Patentanspruch 1, dadurch gekennzeichnet, daß die Vorrichtung zum Verringern der Reibung am Gewinde der Schraubspindel aus einem Schmierfettauffanggehäuse (27) besteht, das an einem der beiden Gewindezapfen (18) angebracht ist, durch den die Schraubspindel (16) geführt wird, wobei das Schmierfettauffanggehäuse einen Hohlraum (28) besitzt, dessen Volumen weitgehend dem Volumen des Schmierfettes entspricht, das im Neuzustand auf der Schraubspindel aufgetragen ist.

3. Perfektionierter Wagenheber in Doppelscherenausführung nach Patentanspruch 1, dadurch gekennzeichnet, daß der Sockel (1) aus einem flachen Mittelteil (25) und zwei schrägen Außenteilen (26) besteht.
